# EUROPÄISCHE PATENTSCHRIFT

(11) **EP 1 705 637 B1**
(45) Veröffentlichungstag und Bekanntmachung des Hinweises auf die Patenterteilung: **09.07.2008**
(21) Anmeldenummer: 06110848.6
(22) Anmeldetag: 08.03.2006
(51) Int. Cl.: G09G 3/36

(54) **Anzeigeeinheit mit einem LCD-Modul und mehreren Treibern**
Display unit comprising an LCD module and a plurality of drivers
Unité d'affichage pourvue d'un module LCD et de plusieurs pilotes

(30) Priorität: 21.03.2005 DE 102005012973
(43) Veröffentlichungstag der Anmeldung: 27.09.2006
(73) Patentinhaber: Continental Automotive GmbH, 30165 Hannover (DE)
(72) Erfinder: Hofmann, Stefan, 63594 Hasselroth (DE); Blaas, Alexander, 35688 Dillenburg (DE); Klinkhammer, Klaus, 35606 Solms (DE); Rickert, Andreas, 57392 Schmallenberg (DE)

(56) Entgegenhaltungen:
- EP-A- 0 786 755
- US-A- 6 100 879
- US-A1- 2002 175 662
- "S1D115714 Series" SEIKO EPSON CORPORATION. PRODUCT SPECIFICATION, 2003, Seiten 1-60, XP002388308

## Beschreibung

Die Erfindung betrifft eine Anzeigeinheit mit einem LCD-Modul, das von einem ersten und einem zweiten Treibermodul angesteuert wird, wobei in dem ersten Treibermodul eine Spannungsregeleinrichtung zur Erzeugung einer stabilisierten Ausgangsspannung aus einer unstabilisierten Eingangsspannung vorhanden ist.

Anzeigeeinheiten mit einem passiven LCD-Modul sind weit verbreitet und kommen beispielsweise in Kraftfahrzeugen in Kombiinstrumenten, Klimasteuerungen oder Autoradios zum Einsatz. Bei nicht allzu hohen Anforderungen an die Auflösung kann das LCD-Modul von einem einzigen Treibermodul gesteuert werden. Bei höheren Anforderungen kommen jedoch zwei oder mehr Treibermodule zum Einsatz, die dann in einer so genannten Master-Slave-Verschaltung betrieben werden. Während bei Anzeigeeinheiten mit nur einem Treibermodul eine einzige Versorgungsspannung ausreicht und sich das Treibermodul alle für den Betrieb der Anzeigeeinheit notwendigen Spannungen selbst erzeugt, stellt der Einsatz von zwei und mehr Treibermodulen erhöhte Anforderung an die Ansteuerung. Insbesondere müssen die Treibermodule gleiche Kontrastspannungen zur Ansteuerung des LCD-Moduls zur Verfügung stellen, da bereits kleinste Spannungsdifferenzen zu sichtbaren Kontrastunterschieden in der Darstellung führen. Die Erzeugung der Kontrastspannungen erfolgt bei handelsüblichen Treibern in dem Treibermodul selbst. Bei Verwendung von zwei und mehr Treibermodulen ist die getrennte Erzeugung der Kontrastspannung aus den vorgenannten Gründen jedoch nicht befriedigend. Als eine nahe liegende Lösung bietet sich die Versorgung aller Treibermodule mit den in einem der Treibermodule, nämlich dem Master-Treiber, erzeugten Kontrastspannungen an. Allerdings sind kommerzielle Treibermodule hierfür nicht ausgelegt, so dass es bei extremen Temperaturen, wie sie insbesondere bei Verwendung der Anzeigeeinheit in einem Kraftfahrzeug auftreten können, zu einem Zusammenbruch der Spannungen und damit zu einem Ausfall der Anzeige kommen kann. Aus diesem Grunde werden die Kontrastspannungen bei Kfz-Anwendungen vollständig außerhalb der Treibermodule erzeugt und dann diesen zugeführt. Hierzu wird eine von einem Netzteil zur Verfügung gestellte, ungeregelte Spannung mittels einer geregelten Ladungspumpe zunächst auf 16 Volt erhöht, wobei insbesondere auch eine Temperaturregelung erfolgt. Die so erzeugte stabilisierte Spannung wird schließlich einer Kontrastspannungserzeugungseinrichtung zugeführt, die die Kontrastspannungen, von denen üblicherweise fünf bis sieben benötigt werden, erzeugt. Die erzeugten Kontrastspannungen werden dann den Treibermodulen zugeführt. Auf diese Weise ist sichergestellt, dass alle Treibermodule mit derselben Kontrastspannung versorgt werden. Auf diese Weise wird eine stabile Anzeige mit gleichmäßigem Kontrast auf der gesamten Displayfläche erreicht.

Nachteilig ist hierbei jedoch, dass neben den kommerziell erhältlichen Treibermodulen mehrere weitere Komponenten für die Stabilisierung und Temperaturregelung zur Realisierung derselben Kontrastspannung für alle Treibermodule erforderlich sind.

Aufgabe der Erfindung ist es daher, eine gattungsgemäße Anzeigeeinheit derart weiterzuentwickeln, dass bei Verwendung kommerzieller Treibermodule der Aufwand zur Erzeugung derselben Kontrastspannung für alle Treibermodule verringert wird und die Anzeigeeinheit insbesondere auch in einem Temperaturbereich, wie er bei Verwendung in einem Kraftfahrzeug auftritt, zuverlässig arbeitet.

Die Aufgabe wird durch eine Anzeigeeinheit mit den Merkmalen des Anspruchs 1 gelöst.

Wie eingangs bereits erwähnt wurde, weisen kommerzielle Treibermodule eine komplette Kontrastspannungserzeugung auf, die aber im Master-Slave-Betrieb zumindest bei Temperaturen, wie sie in Kraftfahrzeugen auftreten können, nicht zuverlässig verwendet werden können. Es wurde nun jedoch erkannt, dass einzelne Komponenten dieser in den Treibermodulen vorhandenen Kontrastspannungserzeugungseinrichtung mit verwendet werden können, so dass die Kontrastspannungserzeugung nicht vollständig extern erfolgen muss. Wird dem ersten Treibermodul eine unstabilisierte Spannung zugeführt, so kann die im Treibermodul vorhandene Spannungsregeleinrichtung hieraus eine für die Kontrastspannungserzeugung geeignete stabilisierte Ausgangsspannung erzeugen. Diese stabilisierte Ausgangsspannung der Spannungsregeleinrichtung des ersten Treibermoduls wird dann einer außerhalb des ersten Treibermoduls vorliegenden Kontrastspannungserzeugungseinrichtung zugeführt. In der Kontrastspannungserzeugungseinrichtung werden dann die erforderlichen Kontrastspannungssignale erzeugt und gleichzeitig dem ersten und dem zweiten Treibermodul zugeführt. Mit der erfindungsgemäßen Anzeigeeinheit ist es daher nicht mehr erforderlich, die für die Kontrastspannungserzeugung erforderliche stabilisierte Spannung außerhalb der Treibermodule zu erzeugen. Hierdurch ergibt sich der Vorteil eines vereinfachten Schaltungsaufbaus. Insbesondere eine externe Temperaturregelung erübrigt sich. Ein hierfür beispielsweise zusätzlich erforderlicher externer NTC, bei dem es sich um ein vergleichsweise teures Bauelement handelt, kann entfallen.

Die Spannungsregeleinrichtung ist somit insbesondere zur Ausregelung von Temperatureinflüssen ausgelegt, wobei hierfür jedoch keine zusätzlichen Bauelemente erforderlich sind, sondern die im Treibermodul ohnehin vorhandene Spannungsregelung unter Beachtung von Temperatureinflüssen genutzt wird. Die Ausregelung von Temperatureinflüssen ergibt insbesondere bei Anzeigeeinheiten, die über einen relativ großen Temperaturbereich, wie beispielsweise in Kraftfahrzeugen, betrieben werden, eine konstante, temperaturunabhängige Anzeige.

Vorzugsweise sind die Treibermodule als integrierte Schaltungen ausgeführt. Hierdurch können kostengünstige, kommerziell erhältliche Treibermodule eingesetzt werden, so dass die Kosten gering gehalten werden.

Vorzugsweise wird die unstabilisierte Eingangsspannung der Spannungsregeleinrichtung von einer ungeregelten Ladungspumpe aus einer Ausgangsspannung eines Netzteils erzeugt. Somit kann ein übliches, kommerzielles Netzteil eingesetzt werden, das beispielsweise Spannungen von 5 Volt, 8 Volt und 12 Volt ungeregelt zur Verfügung stellt. Durch Verwendung der Ladungspumpe wird beispielsweise die Netzteilausgangsspannung von 8 Volt auf 16 Volt erhöht. Durch die Verwendung einer ungeregelten Ladungspumpe werden die Kosten niedrig gehalten.
Das erste und zweite Treibermodul können als separate Bauelemente verwirklicht oder als ein Bauelement ausgeführt sein.

Die Erfindung wird nachfolgend anhand eines Ausführungsbeispiels und der Zeichnung näher erläutert.

Die einzige Figur zeigt ein Blockschaltbild einer erfindungsgemäßen Anzeigeeinheit.

Die Anzeigeeinheit weist ein LCD-Modul (Display) 1 auf, das von einem ersten Treibermodul (Master-Treiber) 2 und einem zweiten Treibermodul (Slave-Treiber) 3 angesteuert wird. Bei den Treibermodulen 2, 3 handelt es sich um kommerziell erhältliche Bauelemente, beispielsweise des Typs "S1D15714" der Seiko Epson Corporation. Die kommerziell erhältlichen Treibermodule 2, 3 weisen unter anderem jeweils eine komplette Kontrastspannungserzeugungseinrichtung auf. Diese wird jedoch nicht zur Erzeugung der Kontrastspannungen genutzt, da bei getrennter Kontrastspannungserzeugung in den Treibermodulen 2, 3 unerwünschte Kontrastunterschiede auftreten würden. Die Kontrastspannungserzeugung erfolgt daher außerhalb der Treibermodule 2, 3 in einer Kontrastspannungserzeugungseinrichtung 4. Die Kontrastspannungserzeugungseinrichtung 4 benötigt eine stabilisierte, temperaturgeregelte Eingangsspannung, die wie nachfolgend beschrieben erzeugt wird.

Eine von einem Netzteil 5 zur Verfügung gestellte ungeregelte Ausgangsspannung von beispielsweise 8 Volt wird in einer Ladungspumpe 6 auf die maximal notwendige Kontrastspannung von beispielsweise 16 Volt erhöht. Die von der Ladungspumpe 6 erzeugte ungeregelte Ausgangsspannung wird dem ersten Treibermodul 2 zugeführt und im Treibermodul 2 auf das jeweilige LCD-Modul abgeglichen und stabilisiert. Nachfolgend erfolgt ebenfalls in dem Treibermodul 2 die Anpassung der so erzeugten Spannung an eine Temperaturkennlinie. Die Spannungsstabilisierung und die Anpassung an die Temperaturkennlinie erfolgt somit innerhalb des kommerziell erhältlichen Treibermoduls, wobei diese Elemente somit mitbenutzt werden. Anschließend wird die so erzeugte stabilisierte Spannung jedoch nicht einer im kommerziell erhältlichen Treibermodul vorhandenen Kontrastspannungserzeugungseinrichtung zugeführt, sondern der externen Kontrastspannungserzeugungseinrichtung 4. In der externen Kontrastspannungserzeugungseinrichtung 4 werden die erforderlichen Kontrastspannungen entsprechend den vom Hersteller des LCD-Moduls vorgegebenen Teilerverhältnissen erzeugt. Üblicherweise sind fünf bis sieben Kontrastspannungen erforderlich. Die von der Kontrastspannungserzeugungseinrichtung 4 erzeugten Kontrastspannungen werden schließlich den beiden Treibermodulen 2, 3 zugeführt. Des Weiteren erhalten die Treibermodule 2, 3 Ansteuersignale von einem Mikrocontroller 7.

Auf diese Weise ist sichergestellt, dass beide Treibermodule 2, 3 mit denselben Kontrastspannungen versorgt werden, so dass keine unerwünschten Kontrastunterschiede auftreten. Durch Verwendung der in dem Treibermodul 2 ohnehin vorhandenen Spannungsstabilisierung kann der externe Schaltungsaufwand jedoch gegenüber bekannten Lösungen deutlich verringert werden.

Die Erfindung wurde anhand einer Anzeigeeinheit mit zwei Treibermodulen 2, 3 erläutert, jedoch ist die Verwendung von mehr als zwei Treibermodulen problemlos möglich, da lediglich die von der Kontrastspannungserzeugungseinrichtung 4 erzeugten Kontrastspannungen dann allen Treibermodulen zugeführt werden muss.

## Patentansprüche

1. Anzeigeeinheit mit einem LCD-Modul (1), das von einem ersten und einem zweiten Treibermodul (2, 3) angesteuert wird, wobei in dem ersten Treibermodul (2) eine Spannungsregeleinrichtung zur Erzeugung einer stabilisierten Ausgangsspannung aus einer unstabilisierten Eingangsspannung vorhanden ist, **dadurch gekennzeichnet , dass** die stabilisierte Ausgangsspannung der Spannungsregeleinrichtung des ersten Treibermoduls (2) einer außerhalb des ersten Treibermoduls (2) vorliegenden Kontrastspannungserzeugungseinrichtung (2) zugeführt wird, in der Kontrastspannungserzeugungseinrichtung (4) mehrere Kontrastspannungssignale erzeugt werden und die Kontrastspannungssignale dem ersten und dem zweiten Treibermodul (2, 3) zugeführt werden.

2. Anzeigeeinheit nach Anspruch 1, **dadurch gekennzeichnet, dass** die Spannungsregeleinrichtung zur Anpassung der Ausgangsspannung in Abhängigkeit von einer Temperatur ausgelegt ist.

3. Anzeigeeinheit nach einem der vorhergehenden Ansprüche, **dadurch gekennzeichnet , dass** die unstabilisierte Eingangsspannung der Spannungsregeleinrichtung von einer ungeregelten Ladungspumpe (6) aus einer Ausgangsspannung eines Netzteils (5) erzeugt wird.

4. Anzeigeeinheit nach einem der vorhergehenden Ansprüche, **dadurch gekennzeichnet , dass** die Treibermodule (2, 3) als integrierte Schaltungen vorliegen.

5. Anzeigeeinheit nach einem der vorhergehenden Ansprüche, **dadurch gekennzeichnet , dass** das erste und zweite Treibermodul (2, 3) Bestandteil eines einzigen Bauelements sind.

6. Anzeigeeinheit nach einem der vorhergehenden Ansprüche, **gekennzeichnet durch** die Verwendung in einem Kraftfahrzeug.

## Claims

1. Display unit having an LCD module (1) which is actuated by a first and a second driver module (2, 3), wherein a voltage-regulating device for generating a stabilized output voltage from an unstabilized input voltage is provided in the first driver module (2), **characterized in that** the stabilized output voltage is fed to the voltage-regulating device of the first driver module (2) of a contrast voltage-generating device (2) which is located outside the first driver module (2), a plurality of contrast voltage signals are generated in the contrast voltage-generating device (4) and the contrast voltage signals are fed to the first and second driver modules (2, 3).

2. Display unit according to Claim 1, **characterized in that** the voltage regulating device is designed to adapt the output voltage as a function of a temperature.

3. Display unit according to one of the preceding claims, **characterized in that** the unstabilized input voltage of the voltage regulating device is generated by an unregulated charging pump (6) from an output voltage of a power supply unit (5).

4. Display unit according to one of the preceding claims, **characterized in that** the driver modules (2, 3) are in the form of integrated circuits.

5. Display unit according to one of the preceding claims, **characterized in that** the first and second driver modules (2, 3) are components of a single assembly.

6. Drive unit according to one of the preceding claims, **characterized by** the use in a motor vehicle.

## Revendications

1. Unité d'affichage comportant un module à écran à cristaux liquides ou module LCD (1), lequel est commandé par un premier et par un deuxième module pilote (2, 3), où, dans le premier module pilote (2), il y a un dispositif de régulation de tension destiné à produire une tension de sortie stabilisée à partir d'une tension d'entrée non stabilisée, **caractérisée par le fait que** la tension de sortie stabilisée du dispositif de régulation de tension du premier module pilote (2) est appliquée à un dispositif générateur de tensions de contraste (4) se trouvant à l'extérieur du premier module pilote (2), que plusieurs signaux de tensions de contraste sont générés dans le dispositif générateur de tensions de contraste (4) et que les signaux de tensions de contraste sont appliqués au premier et au deuxième module pilote (2, 3).

2. Unité d'affichage selon la revendication 1, **caractérisée par le fait que** le dispositif de régulation de tension est dimensionné pour adapter la tension de sortie en fonction d'une température.

3. Unité d'affichage selon l'une des revendications précédentes, **caractérisée par le fait que** la tension d'entrée non stabilisée du dispositif de régulation de tension est générée, à partir d'une tension de sortie d'un bloc d'alimentation (5), par une pompe de charge (6) non régulée.

4. Unité d'affichage selon l'une des revendications précédentes, **caractérisée par le fait que** les modules pilotes (2, 3) se présentent sous forme de circuits intégrés.

5. Unité d'affichage selon l'une des revendications précédentes, **caractérisée par le fait que** le premier et le deuxième module pilote (2, 3) font partie intégrante d'un seul composant.

6. Unité d'affichage selon l'une des revendications précédentes, **caractérisée par** son utilisation dans un véhicule automobile.
